# EUROPÄISCHE PATENTSCHRIFT

(11) **EP 0 714 848 B1**
(45) Veröffentlichungstag und Bekanntmachung des Hinweises auf die Patenterteilung: **12.01.2000**
(21) Anmeldenummer: 95116385.6
(22) Anmeldetag: 18.10.1995
(51) Int. Cl.: B66B 9/16

(54) **Aufzug für in ein Gebäude oder aus einem Gebäude zu fördernde Lasten**
Lift for hoisting loads in or on a building
Ascenseur pour le levage de charges dans ou sur un bâtiment

(30) Priorität: 30.11.1994 DE 4444528; 05.01.1995 DE 19500232
(43) Veröffentlichungstag der Anmeldung: 05.06.1996
(73) Patentinhaber: Firma Käthe Schulten, 48488 Emsbüren (DE)
(72) Erfinder: Nurmann, Andreas, D-48488 Emsbüren (DE)
(74) Vertreter: Habbel, Hans-Georg, Dipl.-Ing.

(56) Entgegenhaltungen:
- CA-A- 1 172 198
- DE-A- 3 816 106
- GB-A- 1 378 318
- US-A- 4 793 437

## Beschreibung

Die Erfindung bezieht sich auf einen Aufzug gemäß dem Oberbegriff des Hauptanspruches.

In der Bauwirtschaft und insbesondere im Bereich der Dachdeckung und Dachsanierung sind sogenannte Schrägaufzüge gemäß der gattungsbildenden GB-A-13 78 318 bekanntgeworden, deren Fördergerüst aus einzelnen, fluchtend ineinandersteckbaren und gegenseitig verriegelbaren Leiterschüssen bestehen, an denen ein Lastaufnahmemittel verfahrbar angeordnet ist. Der obere und letzte Abschnitt der Leiterschüsse ist gebogen ausgebildet und reicht derart über eine Gebäudewand oder in eine Gebäudeöffnung hinein, kann aber nicht in das Gebäude hinein verlängert werden. Der Antrieb für das Lastaufnahmemittel und die Halterung der einzelnen Führungsschienen erfolgt über ein sich am Boden abstützendes Fahrzeug. Diese Einrichtungen sind relativ kostenaufwendig und müssen mittels eines Anhängerfahrzeuges transportiert werden, wobei der gebogene oberste Abschnitt nicht horizontal einstellbar ist, sondern schräg.

Diese bekannten Einrichtungen sind nicht für einfache Handwerksbetriebe geeignet, die beispielsweise Reparaturen an Fenster oder das Auswechseln von Fenster an Gebäuden vornehmen. Der am Boden gelagerte Lastaufnahmewagen und Bedienwagen sperrt komplett einen Bürgersteig und reicht häufig bis auf die Straße und benötigt ein besonderes Fahrzeug für seinen Transport. Da das Fördergerüst nicht senkrecht ausgerichtet ist, ist zusätzlicher Platzbedarf am Boden ausgehend von der Gebäudewand erforderlich.

Aus der FR-A-25 47 568 ist ein Aufzug mit senkrechtem Fördergerüst bekanntgeworden, bei dem keine einzelnen Leiterschüsse vorgesehen sind und bei dem die zu fördernde Last zwischen Gebäudewand und Fördergerüst bewegt wird, so daß wiederum ein großer Platzbedarf erforderlich ist und komplizierte Umlenkeinrichtungen für das Lastaufnahmemittel vorgesehen werden müssen. Auch ist das Beschicken dieser Einrichtung schwierig.

Der Erfindung liegt die Aufgabe zugrunde, einen Aufzug zu schaffen, der mit einem handelsüblichen Transportfahrzeug transportiert werden kann, der weiterhin schnell ohne zusätzliche Hilfsmittel und nur einen geringen Platzbedarf benötigend aufgestellt werden kann und der schließlich ein Transportieren der zu fördernden Lasten in das Gebäude hinein ermöglicht, ohne daß es dazu einer Schrägstellung des Aufzuges bedarf.

Diese der Erfindung zugrundeliegende Aufgabe wird durch die Lehre des Hauptanspruches gelöst.

Weitere vorteilhafte Ausführungsformen werden in den Unteransprüchen 2 bis 10 erläutert.

Mit anderen Worten ausgedrückt wird ein Aufzug vorgeschlagen, der aus einzelnen, ineinandersteckbaren Leiterschüssen gebildet wird, die eine solche Größe aufweisen, daß sie leicht auf oder in einem sogenannten Bulli transportiert werden können. Das obere, dem Leiterfuß gegenüberliegende äußere Ende des eigentlichen Aufzuges wird durch einen Leiterschuß gebildet, der auch als Abnahmetisch ausgebildet sein kann und an den der Antrieb angesetzt wird, wobei die Verbindung zwischen diesem Endleiterschuß und der vertikalen Leiter durch einen Umlenkbogen gebildet wird, der ebenfalls leicht von Hand eingesetzt werden kann. Der Motor kann bequem von einer Person in das Gebäude getragen werden und an ihn schließt ein Seilzug an, der anderenendes an einen Materialschlitten an den Leiterschüssen führt. Eine Umlenkung des Seilzuges wie bisher bei Bauaufzügen ist nicht erforderlich. Im oberen Bereich des Aufzuges ist ein Rückholseilzug - vorzugsweise ein Gummiseilzug - vorgesehen, der durch den einfahrenden, vom Seilzug gezogenen Materialaufzug gespannt wird und damit, wenn der Materialaufzug entladen ist, den Materialaufzug zurückzieht, bis er an den vertikalen Leiterschüssen aufgrund seines Gewichtes selbst nach unten fährt. Die einzelnen, ineinandersteckbaren Leiterschüsse sind gegen ungewolltes Lösen verriegelt und können von einer Person von unten nachgeschoben werden, da sie aus Aluminium bestehen und somit der gesamte Aufzug entsprechend leicht ausgebildet ist. Der Aufbau des Aufzuges von unten nach oben wird durch den am Abnahmetisch angeschlossenen Motor und den Seilzug unterstützt, der die angeschlossenen Leiterschüsse hochzieht, wobei für diesen Zweck ein zusätzlicher Auslegerarm am äußeren Ende des in das Gebäude reichenden Leiterschusses vorgesehen ist. Als letztes wird vor dem Gebäude der Leiterfuß aufgestellt, der aufgrund eines zwischen Leiterfuß und Bodenstützplatte vorgesehenen Kugelgelenkes Bodenneigungen ausgleicht und aufgrund seiner teleskopartigen Ausbildung Höhenanpassungen ermöglicht.

Ausführungsbeispiele der Erfindung werden nachfolgend anhand der Zeichnungen erläutert. Die Zeichnungen zeigen dabei in
- Fig. 1: den Aufzug mit angeschlossenem Materialschlitten und Antrieb, in
- Fig. 2: den im Bereich des Umlenkbogens vorgesehenen Rückholgummiseilzug, in
- Fig. 3: eine Frontansicht auf die Anordnung gemäß Fig. 2, in
- Fig. 4: eine Draufsicht auf den in das Gebäude reichenden Leiterschuß mit eingeklapptem Auslegerarm, in
- Fig. 5: in etwas größerem Maßstab den teleskopartig ausgebildeten Leiterfuß und in
- Fig. 6: eine Schemadarstellung des Aufbaues des Aufzuges mit ausgeklapptem Auslegerarm.

In den Zeichnungen ist ein Aufzug 1 dargestellt, der vor einer Gebäudewand 3 angeordnet ist und durch eine Fensteröffnung 4 in das Gebäude führt, wobei innerhalb des Gebäudes eine Decke 15 und ein Boden 5 dargestellt sind.

Der eigentliche Aufzug 1 besteht aus einzelnen Leiterschüssen 2, die (Fig. 3) jeweils aus Leiterstreben 24 und 25 gebildet sind, zwischen denen Sprossen 26 angeordnet sind, die zum Verbinden der Leiterstreben 24 und 25 dienen und diese Leiterstreben auf Abstand halten.

Die einzelnen Leiterschüsse 2 schließen am Boden an einen Leiterfuß 10 an, der sichunter Zwischenschaltung eines Kugelgelenkes 16 auf einer Bodenstützplatte 9 abstützt, so daß dadurch Ausgleichungen von Bodenneigungen möglich sind, während die einzelnen Leiterschüsse 2 des Aufzuges 1 im wesentlichen vertikal ausgerichtet sind. Der Leiterfuß 10 ist auch - wie dies besonders deutlich Fig. 5 darstellt - teleskopartig ausgebildet, d. h. nach oben schließt sich an das Kugelgelenk 16 eine Stützstrebe 43 an, die in einem Teleskoprohr 44 verschiebbar angeordnet ist, wobei das Teleskoprohr 44 fest an den Leiterstreben 24 angeordnet ist. Die Stellung der Stützstrebe 43 innerhalb des Teleskoprohres 44 kann durch ein Feststellmittel 45 arretiert werden. Mit 46 und 47 sind Verriegelungsmittel angedeutet, die dem festen Verbinden der einzelnen Leiterschüsse 2 aneinander dienen.

Am oberen Ende der vertikal ausgerichteten Leiterschüsse 2 schließt ein Umlenkbogen 11 an, so daß damit eine Umlenkung der Leiterbahn in horizontaler oder etwa horizontaler Richtung möglich ist. Innerhalb des Gebäudes ist bei der in Fig. 1 dargestellten Ausführungsform ein Leiterschuß 2 vorgesehen, der auch als Abladetisch ausgebildet sein kann und an dessen Ende ein Motor 6 anschließbar ist, der von Hand in das Gebäude getragen werden kann. Der sich innerhalb des Gebäudes befindende Leiterschuß 2 und damit auch der gesamte Aufzug 1 werden einmal durch eine Spannstütze 12 festgelegt, die zwischen der Decke 15 und dem Boden 5 gespannt ist und entsprechend an dem Leiterschuß 2 befestigt ist, als auch durch eine Spannstütze 14, die quer ausgerichtet ist und sich innerhalb der Fensteröffnung 4 spannt.

Wie dies die Fig. 4 und 6 zeigen, ist am vorderen, dem Anschluß des Motors 6 abgewandten Ende des innerhalb des Gebäudes reichenden Leiterschusses 2 ein Auslegerarm 40 angeordnet, der beim Aufbau des Aufzuges - so wie dies Fig. 6 zeigt - nach außen geklappt werden kann und an seinem Ende eine Umlenkrolle 48 trägt.

An eine in der Zeichnung nicht dargestellte Seilrolle des Motors 6 schließt ein Seilzug 7 an, der anderenendes an einen Materialschlitten 8 angreift. Hierdurch kann der Materialschlitten 8 durch den Motor 6 aus seiner unteren bodennahen Position bis in das Gebäude gefahren werden.

Wie dies insbesondere deutlich die Fig. 6 zeigt, ist es nunmehr möglich, an den einenendes am Motor 6 anschließenden Seilzug 7 und nach Ausklappen des Auslegerarmes 40 einen Leiterschuß 2 anzuschließen, der nunmehr von unten nach oben hochgezogen werden kann. Nachdem der Leiterschuß 2 um die Länge eines Leiterschusses vom Boden hochgezogen ist, kann unten auf dem Boden aufstehend ein nächster Leiterschuß angeschlossen werden, so daß somit das Aufbauen des gesamten Aufzuges von unten her unter Zuhilfenahme des Motors 6 oben im Gebäude erfolgen kann. Damit die einzelnen Leiterschüsse 2 bei ihrem Hochziehen nach oben nicht zu sehr hin- und herschwenken können, ist ein Hilfsseil 42 vorgesehen, das die aufzuziehenden Leiterschüsse stabilisiert.

Der Seilzug 7 ist innerhalb des Aufzuges 1 nicht umgelenkt, sondern die Rückholkraft für den sich innerhalb des Gebäudes befindenden Materialschlitten 8 wird durch einen Rückholseilzug 17 gemäß Fig. 2 und 3 erreicht. Dieser als Rückholseilzug 17 ausgebildete Seilzug ist innerhalb des Leiterschusses 2 im Bereich des Umlenkbogens 11 befestigt und wird über eine entsprechende Umlenkrolle 32 nach oben geführt und weist an seinem oberen freien Ende eine Fangöse 18 auf, die mit einem in der Zeichnung nicht zu erkennenden Fanghaken am Materialschlitten 8 zusammenwirkt, wenn die Fangöse 18 überläuft. Durch dieses Kuppeln der Fangöse 18 mit dem am Materialschlitten 8 angeordneten Fanghaken wird bei Weiterfahrt des Materialschlittens 8 in das Gebäude der eigentliche Rückholseilzug 17 gespannt. Beim Entladen innerhalb des Gebäudes wird der Materialschlitten 8 entsprechend festgelegt und kann dann bei Lösen dieser Bremse durch den Rückholseilzug 17 nach außen bis über den Umlenkbogen 11 verfahren werden, wobei er dann den restlichen Teil des Aufzuges 1 nach unten aufgrund der Schwerkraft unter Spannung des Seilzuges 7 nach unten fährt. Anstelle eines Gummiseilzuges kann auch ein Seilzug eingesetzt werden, der mit einer Feder, z. B. einer Wendelfeder, arbeitet.

Unter Hinweis auf Fig. 1 und 6 ist erkennbar, daß der erfindungsgemäße Aufzug leicht von Handwerkern aufgebaut werden kann und nachdem von Hand der in das Gebäude reichende Leiterschuß 2 und der Motor 6 in das Gebäude eingebracht und aufgebaut sind. Weiterhin ist es durch die erfindungsgemäße Vorrichtung möglich, den Aufzug problemlos und sehr nahe an der Gebäudewand 3 anzuordnen und Material in ein Gebäude hineinzutransportieren, wobei durch eine Schrägstellung des Materialschlittens ein Transportieren eines gesamten Blendrahmens durch die Fensteröffnung 4 hindurch möglich ist. Die im Bereich des Gebäudes angeordneten Spannstützen 12 und 14 gewährleisten eine ausreichende Festigkeit der Gesamtanordnung und die einzelnen Bauteile sind so leicht ausgebildet, daß der Aufbau des Aufzuges durch eine oder zwei Personen problemlos möglich ist. Die Einzelteile des Aufzuges sind weiterhin problemlos zu transportieren, so daß es nicht mehr erforderlich ist, ein gesondertes Anhängeraggregat an ein Fahrzeug anzuhängen. Insbesondere bei Handwerkern und im Stadtgebiet ist dies von großer Bedeutung.

## Patentansprüche

1. Aufzug (1) für in ein Gebäude oder aus einem Gebäude zu fördernde Lasten mit einzelnen, fluchtend ineinandersteckbaren und gegenseitig verriegelbaren Leiterschüssen (2), einem motorisch angetriebenen Seilzug (7), einem sich an den Leiterschüssen (2) führenden Materialschlitten (8) und einem mit den Leiterschüssen (2) kuppelbaren und verriegelbaren Umlenkbogen (11), dadurch gekennzeichnet, daß
a) ein mit einer Bodenstützplatte (9) ausgerüsteter Leiterfuß (10) zum vertikalen Anschluß aufbauender Leiterschüsse (2) vorgesehen ist,
b) der Leiterfuß (10) gegenüber der Bodenstützplatte (9) teleskopierend ausgebildet ist,
c) der Umlenkbogen (11) auch an seinem in das Gebäude reichenden Ende mit Leiterschüssen (2) kuppel- und verriegelbar ist,
d) der an den Umlenkbogen (11) anschließende in das Gebäude reichende Leiterschuß (2) über Spannstützen (12, 14) festlegbar ist und
e) der Motor (6) für den Seilzug (7) am äußersten Ende des in das Gebäude reichenden Leiterschuß (2) anbaubar ist.

2. Aufzug nach Anspruch 1, dadurch gekennzeichnet, daß der in das Gebäude reichende Leiterschuß (2) an seinem äußeren, dem Motor (6) abgewandten Ende einen nach außen abklappbaren Auslegerarm (40) aufweist.

3. Aufzug nach Anspruch 1 oder 2, dadurch gekennzeichnet, daß der Seilzug (7) einenendes an den Materialschlitten (8) und anderenendes an einer Seilrolle des Motors (6) anschließbar ist.

4. Aufzug nach einem der vorhergehenden Ansprüche, dadurch gekennzeichnet, daß die eine Spannstütze (12) vertikal zwischen Boden (5) und Decke (15) des Gebäudes angeordnet ist.

5. Aufzug nach einem der vorhergehenden Ansprüche, dadurch gekennzeichnet, daß die andere Spannstütze (14) horizontal innerhalb einer Fensteröffnung (4) angeordnet ist.

6. Aufzug nach einem der vorhergehenden Ansprüche, dadurch gekennzeichnet, daß zwischen der Bodenstützplatte (9) und dem Leiterfuß (10) ein Kugelgelenk (16) vorgesehen ist.

7. Aufzug nach einem der vorhergehenden Ansprüche, gekennzeichnet durch einen Rückholseilzug (17) im oberen Bereich des Aufzuges (1) mit einer Fangöse (18), die mit einem am Materialschlitten (8) angeordneten Fanghaken derart zusammenwirkt, daß bei der Hinfahrt der Fanghaken und die Fangöse (18) kuppeln und bei der Weiterfahrt des Materialschlittens (8) den Rückholseilzug (17) spannen und bei der Rückfahrt Fanghaken und Fangöse (18) wieder entkuppelt werden.

8. Aufzug nach Anspruch 7, dadurch gekennzeichnet, daß der Rückholseilzug (17) innerhalb der Leiterschüsse (2) umgelenkt ist.

9. Aufzug nach Anspruch 7 oder 8, dadurch gekennzeichnet, daß der Rückholseilzug (17) als Gummiseilzug ausgebildet ist.

10. Aufzug nach Anspruch 7 oder 8, dadurch gekennzeichnet, daß der Rückholseilzug (17) mit einem Federelement ausgerüstet ist.

## Claims

1. Lift (1) for loads which are to be conveyed into a building or out of a building, having individual ladder sections (2) which can be inserted one inside the other in an aligned manner and can be locked with respect to one another, having a motor-driven cable pull (7), having a material carriage (8) which is guided on the ladder sections (2), and having a deflecting bend (11) which can be coupled and locked to the ladder sections (2), characterized in that
a) a ladder foot (10) equipped with a base supporting plate (9) is provided for the vertical connection of ladder sections (2) for assembling the lift,
b) the ladder foot (10) is of telescopic design in relation to the base supporting plate (9),
c) the deflecting bend (11) can also be coupled and locked to ladder sections (2) at its end which extends into the building,
d) the ladder section (2) which adjoins the deflecting bend (11) and extends into the building can be secured via clamping supports (12, 14), and
e) the motor (6) for the cable pull (7) can be attached at the outermost end of the ladder section (2) which extends into the building.

2. Lift according to Claim 1, characterized in that the ladder section (2) which extends into the building has at its outer end, which is directed away from the motor (6), an extension arm (40) which can be swung outwards.

3. Lift according to Claim 1 or 2, characterized in that the cable pull (7) can be connected, at one end, to the material carriage (8) and, at the other end, to a cable pulley of the motor (6).

4. Lift according to one of the preceding claims, characterized in that one clamping support (12) is arranged vertically between the floor (5) and ceiling (15) of the building.

5. Lift according to one of the preceding claims, characterized in that the other clamping support (14) is arranged horizontally within a window opening (4).

6. Lift according to one of the preceding claims, characterized in that a ball-and-socket joint (16) is provided between the base supporting plate (9) and the ladder foot (10).

7. Lift according to one of the preceding claims, characterized by a restoring cable pull (17) in the top region of the lift (1) with a catch eyelet (18) which interacts with a catch hook, which is arranged on the material carriage (8), such that, during advancement, the catch hook and the catch eyelet (18) couple and, as the material carriage (8) progresses further, tension the restoring cable pull (17) and, during the return, the catch hook and catch eyelet (18) are uncoupled again.

8. Lift according to Claim 7, characterized in that the restoring cable pull (17) is deflected within the ladder sections (2).

9. Lift according to Claim 7 or 8, characterized in that the restoring cable pull (17) is designed as a rubber cable pull.

10. Lift according to Claim 7 or 8, characterized in that the restoring cable pull (17) is equipped with a spring element.

## Revendications

1. Ascenseur (1) pour le levage de charges dans ou hors d'un bâtiment, comprenant des sections d'échelle (2) individuelles, insérables l'une dans l'autre en alignement et mutuellement verrouillables, un câble de transmission (7) entraîné par un moteur, un chariot de matériau (8) guidé sur les sections d'échelle (2) et un arc de déviation (11) susceptible d'être accouplé et verrouillé avec les sections d'échelle (2), caractérisé en ce que
a) il est prévu un pied d'échelle (10) équipé d'une plaque d'appui au sol (9) à raccorder verticalement aux sections d'échelle (2) à constituer,
b) le pied d'échelle (10) est formé de manière télescopique par rapport à la plaque d'appui au sol (9),
c) l'arc de déviation (11) est également susceptible d'être accouplé et verrouillé à son extrémité entrant dans le bâtiment avec les sections d'échelle (2),
d) la section d'échelle (2) entrant dans le bâtiment et se raccordant à l'arc de déviation (11) peut être fixée par des supports de serrage (12, 14) et
e) le moteur (6) pour le câble de transmission (7) peut être monté à l'extrémité la plus externe de la section d'échelle (2) entrant dans le bâtiment.

2. Ascenseur selon la revendication 1, caractérisé en ce que la section d'échelle (2) entrant dans le bâtiment présente à son extrémité externe opposée au moteur (6), une potence (40) susceptible d'être rabattue vers l'extérieur.

3. Ascenseur selon la revendication 1 ou 2, caractérisé en ce que le câble de transmission (7) est susceptible d'être raccordé à une extrémité au chariot de matériau (8) et à l'autre extrémité à une poulie du moteur (6).

4. Ascenseur selon l'une quelconque des revendications précédentes, caractérisé en ce que l'un des supports de serrage (12) est disposé verticalement entre le sol (5) et le plafond (15) du bâtiment.

5. Ascenseur selon l'une quelconque des revendications précédentes, caractérisé en ce que l'autre support de serrage (14) est disposé horizontalement à l'intérieur d'une ouverture de fenêtre (4).

6. Ascenseur selon l'une quelconque des revendications précédentes, caractérisé en ce qu'une articulation sphérique (16) est prévue entre la plaque d'appui au sol (9) et le pied d'échelle (10).

7. Ascenseur selon l'une quelconque des revendications précédentes, caractérisé par un câble de rappel (17) dans la zone supérieure de l'ascenseur (1) avec un oeillet d'accrochage (18), qui coopère avec un crochet d'accrochage disposé sur le chariot de matériau (8) de telle sorte que lors de la course aller, le crochet d'accrochage et l'oeillet d'accrochage (18) s'accouplent et lors de la poursuite de l'avance du chariot de matériau (8), tendent le câble de rappel (17), et lors de la course de retour, le crochet d'accrochage et l'oeillet d'accrochage (18) sont à nouveau désaccouplés.

8. Ascenseur selon la revendication 7, caractérisé en ce que le câble de rappel (17) est dévié à l'intérieur des sections d'échelle (2).

9. Ascenseur selon la revendication 7 ou 8, caractérisé en ce que le câble de rappel (17) est conçu en tant que câble de transmission en caoutchouc.

10. Ascenseur selon la revendication 7 ou 8, caractérisé en ce que le câble de rappel (17) est équipé d'un élément de ressort.
